# FASCICULE DE BREVET EUROPEEN

(11) **EP 0 012 633 B1**
(45) Date de publication et mention de la délivrance du brevet: **03.11.1982**
(21) Numéro de dépôt: 79400697.3
(22) Date de dépôt: 01.10.1979
(51) Int. Cl.: E05B 65/19, E05B 65/32, E05B 47/00

(54) **Dispositif de condamnation et de commande d'ouverture de la porte de coffre d'un véhicule automobile**
Vorrichtung zum Verriegeln und Entriegeln des Kofferraumdeckels eines Kraftfahrzeuges
Locking and unlatching assembly for the lid of a vehicle boot

(30) Priorité: 11.12.1978 FR 7834739; 18.06.1979 FR 7915498
(43) Date de publication de la demande: 25.06.1980
(73) Titulaire: REGIE NATIONALE DES USINES RENAULT, 92109 Boulogne-Billancourt (FR)
(72) Inventeur: Carrion, Jean-Pierre, F-92400 Courbevoie (FR); Le Buhan, Christian, F-78310 Elancourt (FR)
(74) Mandataire: Ernst-Schonberg, Michel

## Description

L'invention se rapporte à un dispositif de condamnation et de commande d'ouverture d'une porte de coffre ou d'un hayon de véhicule automobile comportant une serrure à bouton tournant extérieur et verrou incorporé, monté sur le panneau extérieur de ladite porte, qui possède deux arbres de sortie coaxiaux indépendants assurant la commande des leviers d'ouverture et de verrouillage montés sur une platine fixée à la porte, le bouton tournant solidaire du premier arbre de sortie entraîne un corps à l'extrémité duquel est fixé un doigt de commande d'ouverture agissant sur les leviers d'ouverture, tandis qu'un barillet logé dans le verrou et solidaire du second arbre de sortie est actionné indépendamment par une clé pouvant être ménœuvrée de part et d'autre d'une position milieu stable pour respectivement condamner ou décondamner la serrure.

Le brevet français 1 554 905 décrit un tel dispositif pour portes dans lequel la commande d'ouverture est obtenue par la manoeuvre d'une poignée tournante, la condamnation étant réalisée par le blocage de la poignée au moyen d'un verrou incorporé dont on assure la rotation du barillet par une clé. Ce dispositif n'utilise aucun levier de condamnation pour débrayer la poignée lorsque la poignée est bloquée. Le brevet français 1 316 464 décrit des serrures pour portes latérales de véhicule actionnées à distance par des moyens électromagnétiques, à partir d'une commande centrale ou à partir d'une autre porte, la commande d'ouverture de la porte étant réalisée par l'action sur un verrou à bouton-poussoir.

Par contre, la commande d'ouverture de la porte de coffre sera dans ce cas réalisée par action sur un verrou à bouton-poussoir indépendant.

Le brevet français 1 434 873 décrit une serrure pour portes latérales bloquée par un levier de contact actionnant un cliquet de verrouillage et qui n'actionne plus ledit cliquet lorsque la serrure est bloquée, le bouton-poussoir de commande effectuant alors un mouvement perdu.

Un levier de blocage actionné de l'extérieur ou de l'intérieur de la porte modifie la position du levier de contact et permet l'ouverture de la porte.

Le brevet US 2 234 810 décrit une serrure pour portes latérales commandée par un bouton-poussoir actionnant un levier, articulé librement en position condamnée, la condamnation/décondamnation étant effectuée par une clé.

Le brevet français 1 418 331 décrit une serrure tournante du type à loquet denté, pour portes latérales, dont le verrouillage peut être obtenu par un débrayage de la commande extérieure résultant de l'effacement d'un bras d'arrêt.

Les quatre derniers documents cités ne concernent que des serrures pour portes latérales de véhicules sans bouton tournant à verrou incorporé.

A moins de compliquer les circuits ou mécanismes de commande, de tels dispositifs ne permettent pas de décondamner les portes latérales en conservant la porte de coffre condamnée.

La présente invention a pour but de proposer un nouveau dispositif permettant à la fois de condamner ou décondamner la serrure de coffre soit par un actionneur électromagnétique commandé à distance de l'intérieur du véhicule ou à partir de la condamnation extérieure des portes latérales, soit par un verrou à barillet incorporé à une commande indépendante d'ouverture de coffre par bouton tournant.

Le dispositif selon l'invention offre, en outre, la possibilité d'interdire la décondamnation à distance en autorisant cette décondamnation uniquement à partir du verrou, c'est-à-dire de la clé de coffre au moyen d'un levier spécial accessible de l'intérieur du coffre.

Cette nouvelle combinaison de fonctions impose la réalisation d'un verrou et d'une platine de serrure de structures particulières répondant à l'objet de l'invention. Par ailleurs, la condamnation de la commande d'ouverture est obtenue de manière connue par le débrayage (et non plus le blocage) du bouton tournant, ce qui évite de forcer la serrure en cas de tentative d'effraction du coffre.

Le dispositif de condamnation et de commande d'ouverture de la porte de coffre ou d'un hayon de véhicule automobile conforme à la réalisation principale de l'invention est caractérisé par le fait que le barillet est prolongé par une queue d'entraînement d'un levier de commande agissant sur un levier de condamnation pouvant se déplacer par rapport à la platine, ledit levier de commande étant muni d'un pion engagé dans une fenêtre à bords découpée dans le levier de condamnation, dont l'entraînement par l'intermédiaire dudit pion agissant sur les bords de la fenêtre assure le déplacement de ce levier de condamnation soit dans une position débrayée pour laquelle le bouton tournant n'a plus aucune action sur les leviers d'ouverture et pour laquelle la serrure est condamnée, soit dans une position embrayée, pour laquelle la serrure est décondamnée.

Une variante du dispositif permet de réaliser les mêmes fonctions que celles offertes par le dispositif selon la forme de réalisation principale mais dans une réalisation plus simple, moins coûteuse et d'encombrement plus réduit, dans laquelle le levier de commande du pêne peut être actionné directement par une légère rotation du levier de condamnation qui joue en même temps le rôle de levier d'ouverture, ce qui supprime, par ailleurs, le levier d'ouverture intermédiaire de la réalisation principale.

La condamnation/décondamnation de la serrure par débrayage du bouton tournant est ici obtenue non plus à partir de la rotation du levier de condamnation mais à partir d'une translation supplémentaire de ce même levier de condamnation qui remplit donc une double fonction (condamnation et ouverture) selon le mouvement qui lui est appliqué (respectivement translation et rotation) depuis la commande manuelle à bouton tournant ou depuis la commande à distance, par exemple électromagnétique.

Il faut, en outre, remarquer que la combinaison des leviers de condamnation et d'ouverture en un seul levier permet de s'affranchir de l'ancien levier d'ouverture à trois branches de conformation compliquée.

Le verrou à bouton tournant ne subit aucune transformation intérieure. Pour s'adapter à la nouvelle structure du levier de condamnation, les seules modifications concernent la transmission de mouvement à la sortie du barillet dont la queue supporte désormais directement le levier de commande de la condamnation, après suppression du palier creux coiffant la queue du barillet qui supportait, auparavant, le levier de commande et le levier d'ouverture multibranches. La variante permet donc de réaliser les mêmes fonctions que celles décrites dans la forme de réalisation principale, à savoir :
- condamnation et décondamnation à distance,
- condamnation et décondamnation par le verrou,
- neutralisation et libération de la décondamnation à distance (verrouillage),
- ouverture de la porte.

De la sorte, l'utilisateur peut condamner simultanément tous les accès en quittant son véhicule ou encore libérer l'accès au coffre, de l'intérieur du véhicule, sans avoir besoin de retirer son trousseau de clefs du contacteur de démarrage et d'arrêter le moteur inutilement.

D'autres avantages et particularités constructives apparaîtront au cours de la description qui suit de deux modes de réalisation de l'invention, en référence au dessin annexé sur lequel :
La figure 1 est une vue selon la ligne de la figure 2 de la platine de serrure portant l'actionneur commandé à distance,
la figure 2 est une vue en coupe selon la ligne Il de la figure 1 montrant la relation verrou-platine,
les figures 3 et 6 sont des coupes longitudinales du verrou respectivement selon les lignes III et VI de la figure 4,
les figures 4 et 5 sont des vues en bout du verrou respectivement selon les flèches F et G de la figure 3,
les figures 7 à 10 sont des coupes transversales du verrou respectivement selon les lignes VII à X de la figure 3,
la figure 11 illustre la commande d'ouverture par le bouton tournant, la serrure étant décondamnée ;
la figure 12 illustre le débrayage du bouton tournant résultant de la condamnation de la serrure ;
les figures 13 et 14 illustrent respectivement la condamnation et la décondamnation de la serrure par le verrou à barillet ;
les figures 15 et 17 illustrent respectivement la neutralisation et la libération de la commande à distance au moyen du verrou ;
la figure 16 est une vue en coupe de la platine de serrure selon la ligne XVI de la figure 15 ;
la figure 18 est une variante du dispositif et de son mécanisme de commande à distance,
les figures 19, 20 et 21 représentent le dispositif respectivement en positions condamnée, décondamnée et d'ouverture ;
la figure 22 est une vue en coupe selon la ligne XXII de la figure 19 ;
la figure 23 est une vue de côté selon la flèche XXIII de la figure 19.

Comme on le voit sur la figure 2, le dispositif selon l'invention se compose essentiellement d'une commande d'ouverture de porte 1 de coffre ou de hayon à bouton tournant 2 montée à travers le panneau extérieur 3 de la carrosserie, au centre duquel est logé un verrou 4 à barillet actionné extérieurement par une clef de coffre ou de hayon 5.

L'ensemble bouton de commande-verrou comporte deux arbres de sortie coaxiaux et indépendants 6, 7 venant attaquer respectivement une succession de leviers de renvois mécaniques montés sur une platine de serrure 8 logée dans le caisson 9 de porte et fixée sur le panneau intérieur 10 de la porte.

Outre les différents leviers, la platine 8 supporte, figure 1, un organe moteur, dans le cas présent un actionneur électromagnétique 11 dont le déplacement rectiligne alternatif du noyau 12 provoque le pivotement d'un levier privilégié appelé par la suite levier de condamnation 13.

L'actionneur 11 répond aux impulsions électriques envoyées à distance soit de l'intérieur du véhicule au moyen d'un contacteur inverseur 14, soit de l'extérieur au moyen du système de verrouillage électromagnétique des portes latérales actionné à partir d'une clef de porte latérale 15.

Le verrou 4 détaillé sur les figures 3 à 10 comprend, du centre vers la périphérie, un barillet ou rotor 16 du type à pistons 17 manoeuvré à l'aide de la clef 5 venant traverser le bouton tournant 2 percé d'un orifice 18 à cet effet. Le barillet 16 est prolongé par une queue 7 dont l'extrémité permet d'effectuer la condamnation ou la décondamnation de la serrure, par leviers interposés, selon le sens de manoeuvre de la clef 5. Conformément à la figure 4, la clef 5 revient toujours sur sa position milieu stable ou de repos sous l'effort de rappel d'un premier ressort spiral 19 logé dans le barillet 16 et dont les extrémités prennent appui sur le stator 20 entourant le barillet ou rotor (figure 9). La rotation de la clef vers la gauche en 5a, (figure 4), correspond à la décondamnation de la serrure qui précède logiquement l'ouverture de la porte par le pivotement du bouton tournant 2 dans le même sens, la rotation de la clef dans l'autre sens 5b étant naturellement réservée à la condamnation.

Le rotor 16 est immobilisé sur le corps extérieur 21 du verrou au moyen d'une goupille 22 perpendiculaire à l'axe principal et traversant successivement le corps du verrou 21, le corps du bouton 23 et le stator 20 pour prendre appui sur le rotor 16. Une mortaise 24 est prévue sur le rotor qui correspond au débattement angulaire de ce dernier (figure 8) par rapport à la goupille 22.

Le corps du bouton tournant 23 enveloppe le stator 20 avec interposition d'une bague 25 formant palier et se prolonge autour de la queue 7 du barillet pour guider ce dernier et former un arbre de sortie 6 sur lequel est immobilisé, en rotation (méplats 26, figure 5) et translation (circlips 27), un doigt 28 en forme de secteur destiné à la commande d'ouverture.

La rotation du corps de bouton 23 est effectuée depuis le bouton tournant 2 de manoeuvre clipsé sur l'extrémité extérieure 29 du corps de bouton, rotation ne pouvant s'effectuer que dans le sens de l'ouverture 5a (figure 4) grâce à la présence d'une butée 30 du corps de verrou (figure 10a), selon une course déterminée par la longueur d'un secteur curviligne 31 approprié dans le corps du bouton 23.

Les figures 10a et 10b illustrent la rotation limitée du corps de bouton 23 passant de sa position de repos (figure 10a) à sa position d'ouverture (figure 10b) en contraignant un second ressort spiral 32 logé dans une gorge annulaire 33 du corps de bouton 23 (figure 3) et dont les extrémités 34 prennent appui sur le corps de verrou 21 et se superposent sur la figure 10b.

Le corps du verrou 21, élément protecteur extérieur, enveloppe l'ensemble précédemment décrit, à l'exception des arbres de sortie 7, 6 du barillet 16 et du corps de bouton 23. Le corps du verrou 21 est fixé dans la découpe correspondante de la tôle de la carrosserie 3 en prenant appui sur sa collerette extérieure 35 avec immobilisation en rotation au moyen de méplats 36 (figure 7).

En se reportant aux figures 1 et 2, la platine de serrure 8, en tôle pliée, supporte, outre l'actionneur électromagnétique 11, une série de leviers répartis de la façon suivante :
Un palier creux 37, prévu pour recevoir l'arbre de sortie ou la queue 7 du barillet ou rotor 16, est introduit à travers un alésage de la platine 8 et prend appui sur cette dernière par une collerette 38. Entre cette collerette 38 et l'extrémité sertie 39 du palier 37, sont retenus deux leviers adjacents, parallèlement à la platine 8, respectivement un levier de commande de condamnation 40 et un levier d'ouverture 41, ce dernier tourillonnant autour du palier 37 avec interposition d'une bague 42. Le levier d'ouverture 41 est en fait constitué de trois branches en étoile dont la branche verticale 41a, (sur la figure 1), peut être sollicitée par un levier d'ouverture intermédiaire 43 dans le sens de rotation autorisé.

Au repos, le levier d'ouverture 41 est en butée par sa deuxième branche 41 b sur un bord de la platine 8, sous l'action d'un ressort de rappel 44 enroulé autour du palier 37 et accroché sur la platine 8, d'une part, et sur la troisième branche 41c du levier d'ouverture, d'autre part.

Comme on le voit sur la figure 11, la branche en butée 41b du levier d'ouverture provoque le pivotement d'un levier de commande 45 du pêne de la serrure, extérieur à la platine 8, en vue de l'ouverture de la porte à partir de la rotation du bouton tournant 2.

Le levier de commande de condamnation 40, (figures 1 et 2), est entraîné directement par la queue 7 du barillet le traversant et présentant deux méplats 7a à cet effet.

Ainsi, une rotation de la clef 5 provoque le pivotement du levier de commande de condamnation 40 ainsi que la rotation du palier 37 qui lui est solidaire par la portion comprise entre la collerette 38 et l'extrémité sertie 39.

L'autre extrémité du levier de commande de condamnation 40 porte, en outre, un pion 46 rivé perpendiculairement, traversant une lumière curviligne 47 pratiquée dans la platine 8 et de longueur appropriée aux diverses phases de fonctionnement décrites ci-après.

Le pion 46 du levier de commande de condamnation 40 provoque le pivotement du levier de condamnation 13 articulé sur la platine 8 autour d'un axe 48, levier présentant une forme générale sectorielle dont le côté curviligne 49 est découpé suivant une fenêtre 50 dont les bords intérieurs 50a, 50b sont précisément sollicités par le pion 46 par effets de cames.

La branche du levier de condamnation 13 la plus proche de l'actionneur 11 est reliée à la sortie de ce dernier au moyen d'une barrette 51.

L'axe 48 précédent sert aussi d'articulation au levier d'ouverture intermédiaire 43 en butée en 52 sur le levier de condamnation 13 sous la contrainte d'un troisième ressort spiral 53 enroulé autour de l'articulation 48 et accroché sur chacun des deux leviers en présence (figures 1 et 16).

Le levier d'ouverture intermédiaire 43 porte aussi à son autre extrémité un pion 54 rivé perpendiculairement mais de sens opposé au pion 46 du levier de commande de condamnation 40 et de longueur suffisante pour, d'une part, être sollicité par le doigt 28 entraîné par le bouton tournant 2 et, d'autre part, provoquer le pivotement de la branche verticale 41a du levier d'ouverture (figures 2 et 11).

De la même façon, le pion 46 du levier de commande de condamnation 40 est de longueur suffisante pour, d'une part, solliciter le levier de condamnation 13 dans le sens qui convient et, d'autre part, entraîner de l'autre côté de la platine 8 (figures 2 et 16) la première branche 55a d'un autre levier à trois branches, dit de verrouillage, articulé sur la platine autour d'un axe 56.

La seconde branche 55b du levier de verrouillage 55 comporte une patte 57 à angle droit traversant une seconde lumière curviligne 58 de la platine 8, patte susceptible de s'engager dans une encoche 59 pratiquée sur le côté curviligne 49 du levier de condamnation 13 pour verrouiller ce dernier lorsqu'il occupe sa position condamnée représentée sur la figure 15.

Par ailleurs, un quatrième ressort spiral 60, accroché entre la platine 8 et la seconde branche 55b du levier de verrouillage 55, confère à ce dernier deux positions stables représentées respectivement sur les figures 15 et 17.

Enfin, la troisième branche 55c du levier de verrouillage se termine par un bouton de manceu- vre 61 traversant le panneau intérieur 10 de la porte et donc accessible de l'intérieur du coffre, dont le rôle sera décrit ci-après.

Le dispositif selon l'invention réalise les fonctions suivantes :

### 1. Ouverture de la porte (figures 2 et 11) :

La serrure étant décondamnée, c'est-à-dire que le levier de condamnation 13 se trouvant dans la position représentée, on tourne le bouton vers la gauche (traits forts), ce qui provoque les rotations successives du corps du bouton 23, du doigt 28, du levier d'ouverture intermédiaire 43 par le pion 54, du levier d'ouverture 41 et du levier de commande du pêne 45.

Lorsqu'on relâche le bouton 2 après l'ouverture, les ressorts 32, 53, 60 rappellent respectivement à leur position de repos le bouton, le levier d'ouverture intermédiaire 43 en butée en 52 sur le levier de condamnation 13 et le levier d'ouverture 41 en butée sur la platine 8.

### 2. Condamnation de la serrure (figure 12) :

Il suffit de provoquer le pivotement du levier de condamnation 13 vers la position représentée soit à distance par l'actionneur 11, soit par le barillet 16 du verrou.

Le levier d'ouverture intermédiaire 43, solidaire du levier de condamnation 13, pivote avec ce dernier, si bien que le pion 54 échappe à la trajectoire du doigt 28 commandé par le bouton tournant 2.

La condamnation résulte donc du débrayage du bouton tournant dont la manoeuvre reste alors sans effet sur le levier 45 commandant l'ouverture de la porte.

### 3. Condamnation et décondamnation à distance (figures 11 et 12) :

Sur une impulsion électrique envoyée soit de l'intérieur du véhicule par le contacteur-inverseur 14, soit de l'extérieur au moyen de la clef 15 de verrouillage électromagnétique des portes latérales, on excite la bobine de l'actionneur 11 dont le noyau 12 se déplace en provoquant le pivotement du levier de condamnation 13 relié par la barrette 51 soit dans le sens de la condamnation (figure 12), soit dans le sens de la décondamnation (figure 11).

### 4. Condamnation et décondamnation par le verrou (figures 2, 13 et 14) :

La rotation de la queue 7 du barillet, dans le sens qui convient, par la clef du verrou entraîne la rotation du levier de commande de condamnation 40 dont le pion 46 provoque le pivotement du levier de condamnation 13 par effets de cames sur les bords 50a, 50b de la fenêtre 50 soit dans le sens de la condamnation (figure 13), soit dans le sens de la décondamnation (figure 14).

Dans son pivotement, le levier de condamnation 13 provoque le déplacement du noyau 12 de l'actionneur, si bien que la serrure condamnée par le verrou peut être ensuite décondamnée à distance par l'actionneur 11 et inversement.

### 5. Neutralisation et libération de la décondamnation à distance (figures 15, 16 et 17) :

La serrure étant décondamnée et le levier de condamnation 13 dans la position de la figure 17, l'utilisateur ouvre la porte de coffre comme indiqué précédemment et bascule manuellement le levier de verrouillage 55c, accessible de l'intérieur, pour le faire passer de sa première position stable en traits forts à sa deuxième position stable en traits pointillés, si bien que la patte 57 vient buter contre le côté curviligne 49 du levier de condamnation 13.

Après avoir refermé le coffre, l'utilisateur condamne la serrure (figure 13) par le verrou à barillet 16, ce qui fait basculer le levier de condamnation 13 vers la position de la figure 15 pour laquelle la patte 57 du levier de verrouillage 55 s'engage dans l'encoche 59 du levier de condamnation 13 sous l'effet du ressort 60. Dès lors, le verrouillage du levier de condamnation 13 interdit la décondamnation par l'actionneur 11.

Le déverrouillage du levier 13 et la libération de la commande à distance 11 ne peuvent être effectués que par le verrou 4.

En partant de la figure 15, la rotation du barillet 16, prolongé par la queue 7, provoque le pivotement du levier de commande de décondamnation 40 dont le pion 46 rencontre la première branche 55a du levier de verrouillage pour le faire basculer et le libérer de l'encoche 59 du levier de condamnation 13.

Au cours de sa trajectoire, le pion 46 rencontre ensuite le bord 50a de la fenêtre du levier de condamnation 13 et le fait basculer à son tour (figure 17).

La rotation du barillet 16 réalise donc dans le même mouvement, successivement, la libération de la commande à distance et la décondamnation de la serrure en vue de l'ouverture de la porte.

On adoptera la même terminologie que celle de la réalisation principale pour désigner des éléments ou pièces remplissant la même fonction, les repères chiffrés correspondants étant décalés d'une centaine pour différencier la variante présentée maintenant.

On reconnaît sur les figures 18 et 22 la platine 108 de la serrure montée dans le caisson de la porte 101 et supportant les différents leviers du mécanisme manoeuvré par les mêmes éléments que ceux de la réalisation principale, c'est-à-dire soit à partir d'un actionneur électromagnétique 111 commandé à distance par un inverseur 114 intérieur au véhicule ou par la clef 105 de fermeture électromagnétique des portes latérales, soit à partir d'un bouton tournant 102 à verrou à barillet incorporé monté sur le panneau externe 103 de la porte de coffre ou du hayon et actionné par une clef 105.

Les arbres de sortie coaxiaux et indépendants du corps du bouton 106 et du barillet prolongé par la queue 107 entraînent directement et respectivement le doigt 128 de commande d'ouverture (figure 23) et le levier de commande 140 de la condamnation (figure 22) dont le pion 146 traverse la fenêtre 150 découpée dans un levier de condamnation 113 dit commun qui, conformément à l'invention, assure à la fois la condamnation/décondamnation de la serrure et l'ouverture de la porte en pouvant être déplacé successivement en translation et en rotation.

Le levier de condamnation commun 113 est donc monté pivotant sur la platine 108 par l'intermédiaire d'un axe 148 solidaire du levier et pouvant être déplacé avec lui en translation à travers une lumière rectiligne 162 de la platine. Le levier 113 est alors guidé en translation, parallèlement à la platine 108, par une patte 163 venant d'un embouti de la platine, la course du levier 113 étant limitée par la longueur de la lumière 162.

Le levier de condamnation commun 113 peut être actionné en translation dans le sens de la condamnation (figure 19) ou de la décondamnation (figure 20) par le noyau mobile 112 de l'actionneur électromagnétique 111 auquel il est relié par une barrette 151.

Il peut être également actionné en translation par le pivotement du levier de commande de condamnation 140 dont le pion 146 rencontre, sur sa trajectoire curviligne, les bords verticaux 150a et 150b de la fenêtre 150 découpée dans le levier de condamnation commun 113 et agit sur lui par effet de came.

En position condamnée (figure 19), le levier de condamnation commun 113 peut être verrouillé dans cette position au moyen d'un levier de verrouillage 155 en forme de crochet monté pivotant sur la platine autour d'un axe 156. La tête du crochet présente une patte 157 susceptible de s'engager dans une encoche 159 du levier commun pour interdire sa translation par l'actionneur 111 dans le sens de la décondamnation.

L'autre branche du levier de verrouillage 155 (figure 22) présente un bouton de manoeuvre 161 traversant le caisson 110 et accessible de l'intérieur du coffre pour placer manuellement le levier de verrouillage dans l'une des deux positions représentées sur la figure 19, positions stabilisées par un ressort spirale 160 accroché entre ledit levier et la platine 108.

De l'extérieur du véhicule, le déverrouillage du levier de condamnation commun 113 par le levier de verrouillage 155 est seulement autorisé au moyen du levier de commande 140 de la condamnation actionné à partir de la clef 105 du verrou.

Le pion 146 pousse alors sur une rampe intérieure 155a de la tête du crochet (figure 19) pour faire basculer le levier de verrouillage 155 vers sa deuxième position stable (pointillés) et libérer le levier de condamnation commun 113, préalablement à sa décondamnation (figure 20).

La rotation du levier de condamnation commun depuis sa position décondamnée, en vue de l'ouverture de la porte, est assurée (figure 21) par la rotation du bouton tournant 102 dont le doigt de sortie 128 pousse contre une butée 164 venant, par exemple, d'une découpe et d'un pliage du bord inférieur du levier de condamnation commun 113 pour simplifier la fabrication.

Au cours de son pivotement rappelé par un ressort 165 accroché sur la platine, le levier de condamnation commun déplace sur une course suffisante l'axe de commande 145 du pêne de la serrure, axe traversant la fenêtre 150 du levier de condamnation commun et sollicité directement par le bord inférieur 150c de ladite fenêtre.

En position condamnée (figure 19), le débrayage du bouton tournant résulte du fait que la trajectoire du doigt 128 échappe à la butée 164 en raison de la translation du levier de condamnation commun 113 dans le sens de la condamnation, c'est-à-dire vers la gauche de la figure 19.

## Revendications

1. Dispositif de condamnation et de commande d'ouverture de la porte (1, 101) de coffre ou d'un hayon de véhicule automobile comportant une serrure à bouton tournant (2, 102) extérieur et verrou (4, 104) incorporé, monté sur le panneau extérieur (3, 103) de ladite porte (1, 101), qui possède deux arbres de sortie coaxiaux indépendants, assurant la commande des leviers d'ouverture (41, 45, 145) et de verrouillage (55, 155) montés sur une platine (8, 108) fixée à la porte (1, 101), le bouton tournant (2, 102) solidaire du premier arbre de sortie entraîne un corps (23) à l'extrémité duquel est fixé un doigt de commande d'ouverture (28, 128) agissant sur les leviers d'ouverture (41, 45, 145), tandis qu'un barillet (16) logé dans le verrou (4, 104) et solidaire du second arbre de sortie est actionné indépendamment par une clé (5, 105) pouvant être manoeuvrée de part et d'autre d'une position milieu stable pour respectivement condamner ou décondamner la serrure, caractérisé par le fait que le barillet (16) est prolongé par une queue (7, 107) d'entraînement d'un levier de commande (40, 140) agissant sur un levier de condamnation (13, 113), pouvant se déplacer par rapport à la platine (8, 108), ledit levier de commande (40, 140) étant muni d'un pion (46, 146) engagé dans une fenêtre (50,1) à bords (50a, 50b et 150a, 150b) découpée da,';> le levier de condamnation (13, 113), dont l'entraînement par l'intermédiaire dudit pion (46, 146), agissant sur les bords (50a, 50b et 150a, 150b), assure le déplacement de ce levier de condamnation (13, 113) soit dans une position débrayée pour laquelle le bouton tournant (2, 102) n'a plus 'aucune action sur les leviers d'ouverture (41, 45, 145) et la serrure est condamnée, soit dans une position embrayée pour laquelle la serrure est décondamnée.

2. Dispositif selon la revendication 1, caractérisé en ce que le levier de condamnation (13), verrouillé par l'intermédiaire d'un actionneur électromagnétique à distance (11), avec une branche secondaire (55b) du levier de verrouillage (55), est déverrouillé par le pivotement de ladite branche secondaire 55b sous l'action du pion (46) porté par le levier de commande de condamnation (40), lui-même étant manoeuvré à partir du verrou (4) dans le sens de la décondamnation.

3. Dispositif selon la revendication 1, caractérisé en ce que la commande d'ouverture est réalisée par le pivotement d'un levier d'ouverture (41) monté sur la platine (8), dont une branche (41a) est entraînée par le pion (54) d'un levier d'ouverture intermédiaire (43) monté pivotant autour du même axe (48) que le levier de condamnation (13) et en butée élastique (52, 53) sur ce dernier, le levier d'ouverture intermédiaire (43) étant lui-même sollicité par le doigt d'ouverture (28) lorsque le levier de condamnation (13) est dans sa position décondamnée.

4. Dispositif selon l'une des revendications 2 ou 3, caractérisé en ce que le levier d'ouverture (41) tourillonne autour d'un palier creux (37) supporté par la platine (8) de la serrure et dans lequel s'engage la queue (7) du barillet pour l'entraînement du levier de commande de condamnation (40).

5. Dispositif selon la revendication 1, caractérisé en ce que le levier de condamnation dit commun (113) assure successivement d'une part la condamnation/décondamnation de la serrure lorsqu'il est sollicité en translation par le verrou (104) ou par un actionneur électromagnétique à distance (111) pour se déplacer en translation à travers une lumière rectiligne (162) de la platine (108), le levier de condamnation (113) étant guidé en translation par rapport à ladite platine (108), et d'autre part la commande d'ouverture lorsqu'il est sollicité en rotation par rapport à la platine (108) autour d'un axe (148) par le verrou (104) depuis sa position décondamnée.

6. Dispositif selon la revendication 5, caractérisé en ce que le levier de condamnation commun (113) est sollicité en rotation, contre l'action d'un ressort de rappel (165) par le doigt de sortie (128) du barillet du verrou (104) venant en butée contre un bord (164) du levier de condamnation (113) et en translation soit par l'actionneur électromagnétique à distance (111), soit par le déplacement curviligne du pion (146) d'un levier de commande (140) de la condamnation solidaire du verrou (104), le pion (146) agissant par effet de came contre les bords (150a, 150b) de la fenêtre (150) découpée dans le levier de condamnation commun (113).

7. Dispositif selon la revendication 6, caractérisé en ce que l'ouverture de la porte est obtenue par le déplacement d'un axe (145) de commande du pêne sollicité directement par le bord inférieur (150c) de la fenêtre (150) du levier de condamnation commun (113), au cours de sa rotation.

8. Dispositif selon l'une des revendications 2 ou 5, caractérisé en ce que l'actionneur électromagnétique à distance (11, 111) est monté sur la platine (8, 108) de la serrure et est relié au levier de condamnation (13, 113) par une barrette (51, 151).

## Claims

1. Device for locking and for controlling the opening of the door (1, 101) of a trunk or hatch of an automobile, comprising a lock with exterior turning button (2, 102) and incorporated lock (4, 104) mounted on the exterior panel (3, 103) of said door (1, 101), which has two independent coaxial shafts, assuring the control of opening levers (41, 45, 145) and locking levers (55, 155) mounted on a plate (8, 108) fixed to the door (1, 101), with the turning button (2, 202) being integral with the first exit shaft, driving a body (23), at the end of which is fixed an opening control finger (28, 128) acting upon the opening levers (41, 45, 145), while a barrel (16) housed in the lock (4, 104) and integral with the second exit shaft, is actuated independently by a key (5, 105) capable of being turned toward both sides from a central stable area to either, respectively, locking or unlocking position; characterized in that the barrel (16) is extended by a driving shank (7, 107) of a control lever (40, 140) acting upon a blocking lever (13, 113), which can be shifted with respect to the plate (8, 108), with said control lever (40, 140) being provided with a stem (46, 146) inserted in a window (50, 150) with edges (50a, 50b and 150a, 150b) cut out from the blocking lever (13, 113), the actuation of which, by means of said stem (46, 146) acting upon the edges (50a, 50b and 150a,150b) assures the displacement of said blocking lever (13, 113) either in a disengaged position in which the turning button (2, 102) has no effect any more on the opening levers (41, 45, 145) which corresponds to locking or in an engaged position corresponds to unlocking.

2. Device according to claim 1, characterized in that the blocking lever (13) locked by means of an electro-magnetic remote controller (11), with a secondary arm (55b) of the locking lever (55), is unlocked by the pivoting of said secondary arm (55b) under the action of the stem (46) carried by the blocking control lever (40), which is itself actuated, under control of a lock (4) in the sense of unlocking.

3. Device according to claim 1, characterized in that the control of opening is realized by the pivoting of an opening lever (41) mounted on the plate (8), one arm (41a) of which is driven by the stem (54) of an intermediate opening lever (43). mounted pivotally around the same axis (48) as that of the blocking lever (13), and is in elastic abutment (52, 53) on the latter, with the intermediate opening lever (43) itself being urged by the opening finger (28) when the blocking lever (13) is in its unlocked position.

4. Device according to one of claims 2 or 3, characterized in that the opening lever (41) pivots around a hollow bearing (37) supported by the plate (8) of the locking device and in which the shank (7) of the barrel engages and drives the blocking control lever (40).

5. Device according to claim 1, characterized in that the common blocking lever (113) ensures successively, on the one hand, the locking/ unlocking of the lock when it is urged by the shifting of the lock (104) or by an electromagnetic remote controller (111) to translate, through a linear opening (162) of the plate (108), with the blocking lever (113) being guided in translation with respect to said plate (108), and, on the other hand, the control of opening when it is urged by rotation with respect to the plate (108) around an axis (148) by the lock (104) from its unlocking position.

6. Device according to claim 5, characterized in that the common blocking lever (113) is urged in rotation against the action of a return spring (165) by the exit finger (128) of the barrel of the lock (104) which abutts against an edge (164) of the blocking lever (113) and is translated either by the electro-magnetic remote controller (111) or by the curvilinear shifting of the stem (146) of a blocking control lever (140) integral with the lock (104), the stem (146) acting as a cam against the edges (150a, 150b) of the opening (150) cut in the common blocking lever (113).

7. Device according to claim 6, characterized in that the opening of the door is obtained by the shifting of a control, axis (145) of the bolt, urged directly by the lower edge (150c) of the opening (150) of the common blocking lever (113) in the course of its rotation.

8. Device according to one of claims 2 or 5, characterized in that the electro-magnetic remote controller (11. 111) is mounted on the plate (8, 108) of the lock and is connected with the blocking lever (13, 113) by a bar (51, 151).

## Patentansprüche

1. Vorrichtung zur Sperrung und zur Betätigung des Öffnens der Tür eines Kofferraums oder des rückwärigen Raums eines Kraftfahrzeugs, die ein Schloss mit äusserem Drehknopf (2, 102) und einen eingebauten Riegel (4, 104) einschliesst, der auf der äusseren Wandplatte (3, 103) der genannten Tür (1, 101) angebracht ist, die zwei unabhängige gleichachsige Ausgangswellen hat, welche die Betätigung der Oeffnungshebel (41, 45, 145) und der Schliesshebel (55, 155) sicherstellt, die auf einer Platte (8, 108) angebracht sind, die an der Tür (1, 101) befestigt ist, wobei der Drehknopf (2, 102), der einstückig mit der ersten Ausgangswelle ist und einen Körper (23) treibt, an dessen Ende ein Oeffnungsbetätigungsfinger (28, 128) angebracht ist, der auf die Oeffnungshebel (41, 45, 145) wirkt, während ein Zylinderkern (16), der in dem Riegel (4, 104) untergebracht ist und einstückig mit der zweiten Ausgangswelle ist. unabhängig durch einen Schlüssel (5, 105) betätigt wird, der geeignet ist, nach beiden Seiten von einer zentralen, stabilen Stelle betätigt zu werden, um das Schloss entweder bzw. zu versperren oder aufzusperren, dadurch gekennzeichnet, dass der Korn (16) durch eine Antriebsachse (7, 107) eines Betätigungshebels (40, 140) verlängert ist, der auf einen Sperrhebel (13, 113) einwirkt, der im Verhältnis zu der Platte (8, 108) verschoben werden kann, wobei der genannte Betätigungshebel (40, 140), der mit einem Stift (46, 146) versehen ist, der in ein Fenster (50, 150) mit Kanten (50a, 50b und 150a, 150b) eingesetzt ist, die aus dem Sperrhebel (13, 113) ausgeschnitten sind, dessen Betätigung durch den genannten Stift (46, 146), der auf die Kanten (50a, 50b und 150a, 150b) einwirkt, die Verschiebung des genannten Sperrhebels (13, 113) bewirkt, entweder in ausgerückter Stellung, in welcher der Drehknopf (2, 102) keine Wirkung mehr auf die Oeffnungshebel (41, 45, 145) hat und das Schloss versperrt ist, oder in eingerückter Stellung, in der das Schloss entsperrt ist.

2. Vorrichtung gemäss Anspruch 1, dadurch gekennzeichnet, dass der Sperrhebel (13), verriegelt durch ein entferntes elektromagnetisches Betätigungsmittel (55), entriegelt wird durch Drehung des genannten Nebenarms (55b) unter der Wirkung eines Stiftes (46), der vom Betätigungshebel zur Sperrung (40) getragen wird, welcher selbst durch einen Riegel (4) in Richtung der Entsperrung betätigt wird.

3. Vorrichtung gemäss Anspruch 1, dadurch gekennzeichnet, dass Betätigung des Oeffnens durch die Drehung eines Oeffnungshebels (41) erfolgt, der an der Platte (8) angebracht ist, dessen einen Arm (41a) getrieben wird durch den Stift (54) eines Zwischenöffnungshebels (43), der drehbar um dieselbe Achse (48) angebracht ist, um die sich der Sperrhebel (13) dreht und sich in elastischer Anlage (52, 53) auf dem Oeffnungshebel (43) selbst durch die Oeffnungsfinger (28) betätigt wird, wenn der Sperrhebel (13) in seiner entsperrten Stellung ist.

4. Vorrichtung gemäss einem der Ansprüche 2 oder 3, dadurch gekennzeichnet, dass der Oeffnungshebel (41) sich um ein hohles Lager (37) dreht, das durch die Platte (8) am Schloss getragen und in das der Schaft (7) des Kerns zum Treiben des Betätigungshebels des Oeffnens (40) eingreift.

5. Vorrichtung gemäss Anspruch 1, dadurch gekennzeichnet, dass der gemeinsicherstellt : einerseits, das Sperren/Entsperren des Schlosses, wenn es betrieben wird durch das Verschieben des Riegels (104) oder durch ein entferntes elektromagnetisches Betätigungsmittel (111) wenn es sich über eine geradlinige Oeffnung (162) in der Platte (108) verschiebt, wobei der Sperrhebel (113) in seiner Bewegung geleitet wird im Verhältnis zu der genannten Platte (108), und, andererseits, die Betätigung des Oeffnens, wenn sie betrieben wird durch Drehung im Verhältnis zu der Platte (108) um eine Achse (148) durch den Riegel (104) aus seiner Entsperrungslage.

6. Vorrichtung gemäss Anspruch 5, dadurch gekennzeichnet, dass der gemeinsame Sperrhebel (113) drehend betrieben wird gegen die Wirkung einer Rückholfeder (165) durch den Ausgangsfinger (128) der Kern des Riegels (104), der sich an die Kante (164) des Sperrhebels (113) anlegt und bewegt wird entweder durch die entfernten elektromagnetischen Betätigungsmittel (111) oder durch das kurvenförmige Verschieben des Stiftes (146) eines Betätigungshebel (14) des Verriegelns, der einstückig mit dem Riegel (104) ist, wobei der Stift (146) wie eine Kamme gegen die Kanten (150a, 150b) der aus dem gemeinsamen Sperrhebel (113) geschnittenen Oeffnung (150) wirksam wird.

7. Vorrichtung gemäss Anspruch 6, dadurch gekennzeichnet, dass das Oeffnen der Tür erreicht wird durch das Verschieben einer Betätigungsachse (145) des Bolzens der direkt durch die untere Kante (150c) der Oeffnung (150) des gemeinsamen Sperrhebels (113) in den Lauf seiner Drehung betrieben wird.

8. Vorrichtung gemäss einem der Ansprüchen 2 oder 5, dadurch gekennzeichnet, dass die entfernten elektromagnetischen Betätigungsmittel (11, 111) auf der Platte (8, 108) des Schlosses angebracht und mit dem Sperrhebel (13, 113) durch eine Stange (51, 151) verbunden sind.
